# FASCICULE DE BREVET EUROPEEN

(11) **EP 0 756 295 B1**
(45) Date de publication et mention de la délivrance du brevet: **05.07.2000**
(21) Numéro de dépôt: 96420246.9
(22) Date de dépôt: 22.07.1996
(51) Int. Cl.: H01F 27/40, H01H 36/02

(54) **Dispositif de protection pour transformateurs électriques**
Schutzeinrichtung für elektrische Transformatoren
Protection device for electric transformers

(30) Priorité: 24.07.1995 FR 9509191; 20.03.1996 FR 9603772
(43) Date de publication de la demande: 29.01.1997
(73) Titulaire: IDEF SYSTEMES, 74600 Seynod (FR)
(72) Inventeur: Rebelle, Christian, 74000 Annecy (FR)
(74) Mandataire: Poncet, Jean-François

(56) Documents cités:
- AT-A- 346 966
- FR-A- 2 076 028
- US-A- 4 192 174
- US-A- 4 384 184
- US-A- 4 631 375
- US-A- 4 981 039

## Description

La présente invention concerne les dispositifs de protection, pour transformateurs électriques ou inductances de puissance.

Les transformateurs électriques ou inductances de puissance sont généralement enfermés dans un carter hermétique et noyés dans un diélectrique liquide. Le carter hermétique est muni d'un orifice supérieur d'adaptation, permettant le remplissage du carter avec le diélectrique liquide, et permettant l'adaptation d'un dispositif de protection.

Le dispositif de protection doit délivrer des informations de type alarme en cas de baisse de niveau du diélectrique liquide dans le carter, en cas de pression trop importante à l'intérieur du carter, ou en cas d'élévation anormale de température du diélectrique liquide.

En outre, il est utile de pouvoir visualiser une légère baisse de niveau du diélectrique liquide, en connaissant simultanément la température de celui-ci, afin de faciliter les tâches de prévention avant alarme et la maintenance après alarme.

On peut être tenté de concevoir un dispositif de protection électronique, comportant une série de capteurs et des circuits de traitement des signaux produits par ces capteurs, la visualisation des mesures ainsi effectuées pouvant alors être assurée par un dispositif de visualisation séparé et orientable à volonté. Une telle solution nécessite toutefois de prévoir une alimentation électrique auxiliaire des circuits de traitement des signaux, ce qui, dans le cas d'un dispositif de protection, peut entraîner des défaillances nuisant à la fiabilité de la protection. Par exemple, une défaillance de l'alimentation ne permettrait plus au dispositif de produire une alarme ou un signal de coupure en cas de surpression ou d'élévation anormale de température dans le diélectrique liquide.

Le document US 4 192 174 A décrit un dispositif de protection pour transformateur, comprenant une embase conformée pour être fixée au carter du transformateur autour d'un orifice supérieur d'adaptation, avec un tube plongeur à extrémité inférieure fermée et extrémité supérieure solidaire de l'embase, avec un tunnel pour le passage du diélectrique liquide et sa pénétration dans deux tubes supérieurs transparents raccordés au tunnel et contenant des flotteurs coulissant dans les tubes. L'un des flotteurs porte un aimant. Un détecteur sensible au champ magnétique est logé à l'extérieur et à l'extrémité inférieure d'un des tubes transparents pour détecter le niveau de diélectrique liquide. Un boîtier, contenant les circuits électriques, est placé latéralement à côté des tubes transparents, et est raccordé par un tube intermédiaire au tube plongeur qui contient un capteur de température. Un capteur de pression, logé dans le boîtier, est raccordé par un tube à l'espace intérieur de l'un des tubes transparents, pour capter la pression à l'intérieur du carter. Le boîtier occulte la vision des flotteurs sur une portion de la périphérie des tubes transparents.

Le problème proposé par la présente invention est de concevoir un nouveau dispositif de protection qui soit à la fois autonome, fiable et robuste, permettant de délivrer une indication visuelle directe accessible sur 360° du niveau de diélectrique liquide, une information de dépassement de seuil de pression, une information de dépassement de seuil de température, et une information de baisse excessive de niveau de diélectrique liquide au-dessous d'un seuil de niveau. Le dispositif doit également être d'un coût réduit, et d'un encombrement réduit.

Pour atteindre ces objets ainsi que d'autres, un dispositif de protection selon l'invention, adapté pour la protection d'un transformateur ou d'une inductance à diélectrique liquide enfermé dans un carter hermétique muni d'un orifice supérieur d'adaptation, comprend les éléments suivants :
- un tube plongeur à extrémité inférieure fermée,
- une embase conformée pour être fixée au carter autour de l'orifice supérieur d'adaptation, avec un tunnel central pour le passage du diélectrique liquide,
- un boîtier supérieur, adapté pour recevoir de façon étanche et pour maintenir la portion supérieure ouverte du tube plongeur,
- une partie intermédiaire tubulaire transparente, laissant apparaître sur tout son pourtour les éléments qu'elle contient, et raccordée de façon étanche au pourtour de l'embase et au boîtier supérieur,
- un flotteur annulaire portant au moins un aimant, monté à coulissement autour du tube plongeur à l'intérieur de la partie intermédiaire tubulaire transparente,
- au moins un détecteur à lame flexible sensible au champ magnétique du ou des aimants, logé dans le tube plongeur en position fixe intermédiaire dans la partie intermédiaire tubulaire transparente, réalisant un contact électrique sec commutant lorsque le flotteur atteint un niveau prédéterminé, le contact électrique sec étant connecté à des bornes de sortie de niveau dans le boîtier supérieur,
- au moins un capteur de température à seuil, dont le bulbe d'extrémité est engagé dans l'extrémité inférieure du tube plongeur et réalisant un contact électrique sec commutant lorsque la température détectée atteint un seuil prédéterminé de température, le contact électrique sec étant connecté à des bornes de sortie de température dans le boîtier supérieur,
- au moins un capteur de pression à seuil, logé dans le boîtier supérieur et raccordé par un passage de paroi inférieure de boîtier supérieur à l'espace intérieur de la partie intermédiaire tubulaire transparente, pour capter la pression à l'intérieur du carter et pour réaliser un contact électrique sec commutant lorsque ladite pression atteint un niveau prédéterminé, le contact électrique sec étant connecté à des bornes de sortie de pression dans le boîtier supérieur,
- un tube de remplissage, obturé par un bouchon amovible, et raccordé à la partie intermédiaire tubulaire transparente.

Une difficulté est que les détecteurs à lame flexible sont sensibles aux champs magnétiques parasites, de sorte que des commutations intempestives peuvent se produire en cas de surintensité transitoire dans le transformateur à protéger.

Ainsi, indépendamment de la présence des capteurs de température et de pression, et des moyens de remplissage, l'invention vise à assurer la compatibilité électromagnétique du dispositif.

Pour cela, selon un mode de réalisation, les positions longitudinales du détecteur dans le tube plongeur et de l'aimant dans le flotteur annulaire sont choisies de façon que, lorsque le niveau de diélectrique liquide est supérieur audit niveau prédéterminé, le détecteur est dans la zone de champ magnétique maximum créée par l'aimant et se trouve en position de travail, et lorsque le niveau de diélectrique liquide est inférieur audit niveau prédéterminé, le détecteur est à l'écart de la zone de champ magnétique maximum créée par l'aimant et se trouve en position de repos.

En alternative ou en complément, le flotteur annulaire porte en outre un tube coaxial en fer doux, prolongeant vers le bas l'aimant, et formant une cage protégeant le détecteur à lame flexible contre les champs magnétiques transitoires produits par le transformateur ou l'inductance.

Selon un mode de réalisation avantageux, l'aimant est une bague annulaire en ferrite.

De préférence, l'aimant est noyé dans la zone inférieure du flotteur annulaire. On améliore ainsi l'équilibre du flotteur.

Selon un mode de réalisation avantageux, l'embase est une pièce tubulaire, munie d'une couronne périphérique inférieure conformée pour être en appui dans et autour de l'orifice supérieur d'adaptation du carter, et munie d'une couronne périphérique supérieure recevant le bord inférieur de partie intermédiaire tubulaire transparente.

Dans ce mode de réalisation, le diamètre de la couronne périphérique supérieure et de la partie intermédiaire tubulaire transparente peut avantageusement être plus grand que celui de l'orifice supérieur de carter, de sorte que la partie intermédiaire tubulaire transparente peut avoir un volume supérieur pour une hauteur donnée, ou peut avoir une hauteur inférieure à volume donné. Il est ainsi possible de réduire l'encombrement en hauteur du dispositif, tout en conservant un volume intérieur suffisant pour apprécier les variations de volume du diélectrique liquide en cours de fonctionnement.

D'autres objets, caractéristiques et avantages de la présente invention ressortiront de la description suivante de modes de réalisation particuliers, faite en relation avec les figures jointes, parmi lesquelles:
- la figure 1 est une vue de côté en coupe diamétrale d'un dispositif de protection selon un mode de réalisation de la présente invention,
- la figure 2 est une vue de dessous en coupe selon le plan A-A de la figure 1 ;
- la figure 3 est une vue de dessous de l'embase du dispositif de la figure 1 ;
- la figure 4 est une vue de côté en coupe diamétrale d'un dispositif de protection selon un autre mode de réalisation de la présente invention, en position de niveau normal de diélectrique liquide ;
- la figure 5 est une vue de côté en coupe diamétrale du dispositif de la figure 4, en position de niveau insuffisant de diélectrique liquide ;
- la figure 6 est une vue de côté partielle en coupe du flotteur et du détecteur de niveau, en position de niveau normal de diélectrique liquide ; et
- la figure 7 est une vue de côté de l'ensemble de la figure 6, en position de niveau insuffisant de diélectrique liquide.

Dans les modes de réalisation illustrés sur les figures, le dispositif de protection selon l'invention comprend un tube plongeur 1 dont l'extrémité inférieure 2 fermée est adaptée pour pénétrer dans un orifice supérieur d'adaptation 7 prévu dans le carter 6 d'un transformateur ou d'une inductance à protéger. Le tube plongeur 1 dépasse au-dessous d'une embase 3 conformée pour être fixée au carter 6 autour dudit orifice supérieur d'adaptation 7. L'embase 3 est une pièce tubulaire, comprenant un tunnel central 4 pour le passage et le maintien du tube plongeur 1, et des lumières périphériques 5 pour le passage du diélectrique liquide contenu dans le carter 6. L'embase 3 est munie d'une couronne périphérique inférieure 8 conformée pour être en appui dans et autour de l'orifice supérieur d'adaptation 7 du carter 6, auquel elle est retenue par des éléments d'accrochage tels que des pattes d'accrochage 9 serrées par des boulons 10. Un joint d'étanchéité peut être avantageusement logé dans une gorge annulaire 11 prévue en face inférieure de la couronne périphérique inférieure 8.

L'embase 3 comprend en outre une couronne périphérique supérieure 12, de diamètre plus grand que la couronne périphérique inférieure 8 et plus grand que le diamètre de l'orifice supérieur d'adaptation 7 du carter 6.

Le dispositif de protection comporte en outre un boîtier supérieur 15, de préférence en matière transparente, dont la paroi inférieure 19 est adaptée pour recevoir de façon étanche et pour maintenir la portion supérieure 16 ouverte du tube plongeur 1.

Entre le boîtier supérieur 15 et l'embase 3, le dispositif de protection comprend une partie intermédiaire tubulaire transparente 17, laissant apparaître selon tout son pourtour les éléments qu'elle contient. La partie intermédiaire tubulaire transparente 17 est raccordée de façon étanche au pourtour de l'embase 3. Le diamètre de la partie intermédiaire tubulaire transparente 17 est plus grand que celui de l'orifice supérieur d'adaptation 7 du carter 6.

La partie intermédiaire tubulaire transparente 17 est également raccordée de façon étanche au boîtier supérieur 15. Dans les modes de réalisation représentés, l'étanchéité est assurée par le fait que la portion inférieure 151 du boîtier supérieur 15 et la partie intermédiaire tubulaire transparente 17 sont formées d'un ensemble monobloc. La paroi inférieure 19 du boîtier supérieur 15 forme une paroi intermédiaire assurant l'étanchéité entre l'espace intérieur du boîtier supérieur 15 et l'espace intérieur de la partie intermédiaire tubulaire transparente 17.

Un tube de remplissage 20, obturé par un bouchon supérieur 21 amovible, est raccordé à l'extrémité supérieure de la partie intermédiaire tubulaire transparente 17. Le tube de remplissage 20 permet ainsi le remplissage du carter 6 avec le diélectrique liquide.

Le bouchon 21 peut avantageusement être équipé d'une valve de type purgeur 30, permettant le prélèvement éventuel de gaz.

Un flotteur annulaire 22, portant au moins un aimant 23, est monté à coulissement autour du tube plongeur 1 à l'intérieur de la partie intermédiaire tubulaire transparente 17. Le flotteur 22 est porté par le diélectrique liquide contenu dans le carter 6, le niveau critique du diélectrique liquide étant choisi de façon que le flotteur 22 soit en position intermédiaire dans la partie intermédiaire tubulaire transparente 17. En position normale, le flotteur 22 est plaqué sous la paroi inférieure 19 du boîtier supérieur 15.

Un détecteur 45 à lame flexible sensible au champ magnétique de l'aimant 23 est logé dans le tube plongeur 1 en position fixe intermédiaire, éventuellement réglable, dans la partie intermédiaire tubulaire transparente 17. Le détecteur 45 réalise un contact électrique sec qui commute lorsque le flotteur annulaire 22 atteint un niveau prédéterminé le long du tube plongeur 1. Le contact électrique sec est connecté à des bornes de sortie de niveau dans un bornier 31 du boîtier supérieur 15.

Dans le mode réalisation illustré, le dispositif de protection comprend en outre deux capteurs de température à seuil 25, 26 et un capteur de température continu 27, formés chacun d'un capillaire à bulbe d'extrémité, le bulbe d'extrémité correspondant étant engagé dans l'extrémité inférieure 2 du tube plongeur 1. Le capillaire correspondant traverse longitudinalement le tube plongeur 1, et sort dans le boîtier supérieur 15 jusqu'à une base 32 ou 33 ou 36 de capteur. Pour chaque capteur de température à seuil 25 ou 26, la base 32 ou 33 de capteur réalise un contact électrique sec qui commute lorsque la température détectée atteint un seuil prédéterminé de température. Le contact sec de température est connecté à des bornes de sortie de température respectives 34 ou 35 dans le boîtier supérieur 15. La base 36 du capteur de température continu 27 comprend un cadran d'indication de température.

Les deux capteurs de température à seuil 25 et 26 fournissent deux contacts électriques secs commutant selon deux seuils distincts de température.

Le dispositif de protection selon l'invention comprend également au moins un capteur de pression à seuil 28, logé dans le boîtier supérieur 15 et raccordé par un passage de paroi inférieure 19 du boîtier supérieur 15 à l'espace intérieur de la partie intermédiaire tubulaire transparente 17, pour capter la pression à l'intérieur du carter 6. Le capteur de pression à seuil 28 est adapté pour réaliser un contact sec qui commute lorsque ladite pression atteint un niveau prédéterminé. Le contact électrique sec de pression est connecté à des bornes de sortie de pression dans le bornier 31 du boîtier supérieur 15.

Le tube plongeur 1 est solidarisé à son extrémité supérieure 16 à la paroi inférieure 19 du boîtier supérieur 15, de façon étanche.

Dans le mode de réalisation illustré sur la figure 1, le boîtier supérieur 15 comporte une portion inférieure 151 formant, avec la partie intermédiaire tubulaire transparente 17, un ensemble monobloc. La portion inférieure 151 est ouverte vers le haut, et son ouverture est fermée par une portion supérieure 152 amovible formant couvercle.

Le boîtier supérieur 15 est avantageusement transparent. Les capteurs de pression à seuil 28 et de température à seuil 25 et 26 sont réglables par des éléments de réglage à position visuellement repérable, dont la position peut ainsi être vue de l'extérieur à travers la paroi du boîtier supérieur 15.

Dans le mode de réalisation des figures 1 à 3, le tube plongeur 1 participe à la liaison mécanique entre les étages successifs du dispositif. La couronne périphérique supérieure 12 comporte, sur sa face supérieure, une gorge annulaire concentrique 13 recevant un joint d'étanchéité 14. Le bord inférieur 18 de la partie intermédiaire tubulaire transparente 17 vient s'engager dans la gorge annulaire concentrique 13 de la couronne périphérique supérieure 12 et comprime le joint d'étanchéité 14. Le tube plongeur 1 porte à son extrémité inférieure 2 une bague extérieure filetée permettant l'adaptation d'un écrou de serrage 29. Le serrage de l'écrou 29, qui vient porter contre la partie d'embase 3 entourant le tunnel central 4, assure le serrage axial de l'embase 3 avec la partie intermédiaire tubulaire transparente 17 et le boîtier supérieur 15.

Dans ce même mode de réalisation des figures 1 à 3, la protection du détecteur de niveau contre les champs magnétiques transitoires produits par le transformateur ou l'inductance à protéger est assurée par une cage protectrice. Pour cela, le flotteur annulaire 22 porte en outre un tube coaxial 24 en fer doux, prolongeant vers le bas l'aimant 23 comme illustré sur la figure 1.

Dans le mode de réalisation des figures 4 et 5, la liaison mécanique entre l'embase 3 et la partie intermédiaire tubulaire transparente 17 est assurée par des vis de serrage 50 réparties selon la périphérie et assurant le serrage axial étanche, avec joint d'étanchéité, entre la couronne périphérique supérieure 12 de l'embase 3 et une couronne périphérique inférieure 51 correspondante de la partie intermédiaire tubulaire transparente 17.

Dans ce même mode de réalisation des figures 4 à 7, la protection du détecteur de niveau contre les champs magnétiques transitoires produits par le transformateur ou l'inductance à protéger est assurée en prévoyant des positions longitudinales particulières du détecteur 45 dans le tube plongeur 1 et de l'aimant 23 dans le flotteur annulaire 22. Pour cela, ces positions longitudinales relatives sont choisies de façon que, lorsque le niveau de diélectrique liquide est supérieur au niveau prédéterminé provoquant la commutation du détecteur, comme illustré sur la figure 4, le flotteur 22 se trouve dans la zone supérieure de la partie intermédiaire tubulaire transparente 17, et le détecteur 45 se trouve dans la zone de champ magnétique maximum créée par l'aimant 23, le détecteur 45 étant alors en position de travail, c'est-à-dire dans la position dans laquelle le champ magnétique produit le rapprochement des contacts électriques respectifs. Par contre, comme illustré sur la figure 5, lorsque le niveau de diélectrique liquide est inférieur au niveau prédéterminé produisant la commutation du détecteur, le flotteur annulaire 22 est descendu en zone intermédiaire ou en zone inférieure dans la partie intermédiaire tubulaire transparente 17, de sorte que l'aimant 23 s'est éloigné du détecteur 45 ; le détecteur 45 se situe alors à l'écart de la zone de champ magnétique maximum créée par l'aimant 23, et se trouve à l'état de repos, c'est-à-dire à l'état dans lequel les lames de contact du détecteur 45 ne sont plus sollicitées suffisamment pour être déplacées par le champ magnétique produit par l'aimant 23.

On remarquera que, sur les figures, l'aimant 23 est une bague annulaire en ferrite, et est noyé dans la zone inférieure du flotteur annulaire 22.

On comprend que, dans les positions de fonctionnement normal, c'est-à-dire lorsque le niveau de diélectrique liquide est suffisant comme illustré sur la figure 4, le détecteur 45 est soumis à un champ magnétique d'intensité élevée créé par l'aimant 23, de sorte que toute induction parasite générée par un courant traversant le transformateur ou l'inductance à protéger n'a aucune action sensible sur l'état électrique du détecteur 45. Il n'y a donc pas de risque de commutation intempestive du détecteur 45, et la compatibilité électromagnétique avec l'environnement est réalisée.

Sur la figure 6, on a représenté l'état du détecteur 45 en position de fonctionnement normal : sous l'effet du champ magnétique d'intensité importante produit par l'aimant 23 qui se trouve alors à proximité, une lame magnétisable fixe 52 attire une lame de contact flexible 53, produisant un contact de travail.

Par contre, sur la figure 7, l'aimant 23 s'est éloigné vers le bas en suivant le flotteur 22 et le niveau du diélectrique liquide, de sorte que la lame flexible 53 s'écarte de la lame magnétisable fixe 52 et vient en contact d'une seconde lame fixe 54, produisant un contact de repos.

La présente invention n'est pas limitée aux modes de réalisation qui ont été explicitement décrits, mais elle en inclut les diverses variantes et généralisations contenues dans le domaine des revendications ci-après.

## Revendications

1. Dispositif de protection, pour transformateur ou inductance à diélectrique liquide enfermé dans un carter (6) hermétique muni d'un orifice supérieur d'adaptation (7), comprenant :
- un tube plongeur (1) à extrémité inférieure (2) fermée,
- une embase (3) conformée pour être fixée au carter (6) autour de l'orifice supérieur d'adaptation (7), avec un tunnel central (4) pour le passage du diélectrique liquide et du tube plongeur (1),
- un boîtier supérieur (15), adapté pour recevoir de façon étanche et pour maintenir la portion supérieure (16) ouverte du tube plongeur (1),
- entre le boîtier supérieur (15) et l'embase (3), une partie intermédiaire tubulaire transparente (17), laissant apparaître sur tout son pourtour les éléments qu'elle contient, et raccordée de façon étanche au pourtour de l'embase (3) et au boîtier supérieur (15),
- un flotteur annulaire (22) portant au moins un aimant (23), monté à coulissement autour du tube plongeur (1) à l'intérieur de la partie intermédiaire tubulaire transparente (17),
- au moins un détecteur (45) à lame flexible sensible au champ magnétique du ou des aimants (23), logé dans le tube plongeur (1) en position fixe intermédiaire dans la partie intermédiaire tubulaire transparente (17), réalisant un contact électrique sec commutant lorsque le flotteur (22) atteint un niveau prédéterminé, le contact électrique sec étant connecté à des bornes de sortie (31) de niveau dans le boîtier supérieur (15),
- au moins un capteur de température à seuil (25, 26), dont le bulbe d'extrémité est engagé dans l'extrémité inférieure (2) du tube plongeur (1) et réalisant un contact électrique sec commutant lorsque la température détectée atteint un seuil prédéterminé de température, le contact électrique sec étant connecté à des bornes de sortie de température (34, 35) dans le boîtier supérieur (15),
- au moins un capteur de pression à seuil (28), logé dans le boîtier supérieur (15) et raccordé par un passage de paroi inférieure (19) de boîtier supérieur (15) à l'espace intérieur de la partie intermédiaire tubulaire transparente (17), pour capter la pression à l'intérieur du carter (6) et pour réaliser un contact électrique sec commutant lorsque ladite pression atteint un niveau prédéterminé, le contact électrique sec étant connecté à des bornes de sortie de pression (31) dans le boîtier supérieur (15),
- un tube de remplissage (20), obturé par un bouchon amovible (21), et raccordé à la partie intermédiaire tubulaire transparente (17).

2. Dispositif de protection selon la revendication 1, caractérisé en ce que les positions longitudinales du détecteur (45) dans le tube plongeur (1) et de l'aimant (23) dans le flotteur annulaire (22) sont choisies de façon que, lorsque le niveau de diélectrique liquide est supérieur audit niveau prédéterminé, le détecteur (45) est dans la zone de champ magnétique maximum créée par l'aimant (23) et se trouve en position de travail, et lorsque le niveau de diélectrique liquide est inférieur audit niveau prédéterminé, le détecteur (45) est à l'écart de la zone de champ magnétique maximum créée par l'aimant (23) et se trouve en position de repos.

3. Dispositif de protection selon la revendication 1, caractérisé en ce que le flotteur annulaire (22) porte en outre un tube coaxial (24) en fer doux, prolongeant vers le bas l'aimant (23) et formant une cage protégeant le détecteur (45) à lame flexible contre les champs magnétiques transitoires produits par le transformateur ou l'inductance à protéger.

4. Dispositif de protection selon l'une des revendications 2 ou 3, caractérisé en ce que l'aimant (23) est une bague annulaire en ferrite.

5. Dispositif de protection selon l'une quelconque des revendications 2 à 4, caractérisé en ce que l'aimant (23) est noyé dans la zone inférieure du flotteur annulaire (22).

6. Dispositif de protection selon l'une quelconque des revendications 1 à 5, caractérisé en ce que l'embase (3) est une pièce tubulaire, munie d'une couronne périphérique inférieure (8) conformée pour être en appui dans et autour de l'orifice supérieur d'adaptation (7) du carter (6), et munie d'une couronne périphérique supérieure (12) recevant le bord inférieur (18) de partie intermédiaire tubulaire transparente (17).

7. Dispositif de protection selon la revendication 6, caractérisé en ce que le diamètre de la couronne périphérique supérieure (12) et de la partie intermédiaire tubulaire transparente (17) est plus grand que celui de l'orifice supérieur d'adaptation (7) de carter (6).

8. Dispositif de protection selon l'une quelconque des revendications 1 à 7, caractérisé en ce qu'il comprend deux capteurs de température à seuil (25, 26), fournissant deux contacts électriques secs commutant selon deux seuils distincts de température.

9. Dispositif de protection selon l'une quelconque des revendications 1 à 8, caractérisé en ce que le boîtier supérieur (15) comporte une portion inférieure (151) formant, avec la partie intermédiaire tubulaire transparente (17), un ensemble monobloc, et une partie supérieure (152) amovible formant couvercle.

10. Dispositif de protection selon l'une quelconque des revendications 1 à 9, caractérisé en ce que :
- les capteurs de pression à seuil (28) et de température à seuil (25, 26) sont réglables par des éléments de réglage à position visuellement repérable,
- le boîtier supérieur (15) est transparent, laissant apparaître de l'extérieur les éléments de réglage à position repérable.

11. Dispositif de protection selon l'une quelconque des revendications 1 à 10, caractérisé en ce que le bouchon (21) est équipé d'une valve de type purgeur (30) permettant le prélèvement éventuel de gaz.

## Patentansprüche

1. Schutzvorrichtung für einen Transformator oder eine Induktivität mit einem flüssigen Dielektrikum, das in einem hermetischen Gehäuse (6) eingeschlossen ist, das eine obere Ausrichtöffnung (7) aufweist, mit:
- einem Tauchrohr (1) mit einem unteren Ende (2), das geschlossen ist,
- einem Unterteil (3), das für eine Fixierung am Gehäuse (6) um die obere Ausrichtöffnung (7) vorgesehen ist, mit einem Mitteltunnel (4) für den Durchtritt des flüssigen Dielektrikums und des Tauchrohrs (1),
- einem oberen Gehäuse (15), das für eine dichte Aufnahme und zum Halten des offenen Oberteils (16) des Tauchrohrs (1) vorgesehen ist,
- einem zwischen dem oberen Gehäuse (15) und dem Unterteil (3) angeordneten rohrförmigen, durchsichtigen Mittelteil (17), das auf seinem Umfang die Elemente erkennen läßt, die es enthält, und dicht mit dem Umfang des Unterteils (3) und dem oberen Gehäuse (15) verbunden ist,
- einem ringförmigen Schwimmer (22), der mindestens einen Magnet (23) trägt, der verschieblich um das Tauchrohr (1) im Innern des rohrförmigen, durchsichtigen Mittelteils (17) angeordnet ist,
- mindestens einem flexiblen Lamellendetektor (45), der auf das Magnetfeld des Magnets oder der Magneten (23) anspricht und der in dem Tauchrohr (1) in einer festen Mittelstellung im rohrförmigen, durchsichtigen Mitteilteil (17) angeordnet ist und einen trockenen elektrischen Kontakt herstellt, der schaltet, wenn der Schwimmer (22) ein vorgegebenes Niveau erreicht, wobei der trokkene elektrische Kontakt mit Ausgangsanschlüssen (31) in Höhe des oberen Gehäuses (15) verbunden sind,
- mindestens einem Temperaturschwellwertaufnehmer (25, 26), dessen Endkopf mit dem unteren Ende (2) des Tauchrohrs (1) verbunden ist und der einen trockenen elektrischen Kontakt herstellt, der schaltet, wenn die detektierte Temperatur einen vorgegebenen Temperaturschwellwert erreicht, wobei der trockene elektrische Kontakt mit Temperaturausgangsanschlüssen (34, 35) im oberen Gehäuse (15) verbunden ist,
- mindestens einem Druckschwellwertaufnehmer (28), der im oberen Gehäuse (15) angeordnet ist und über einen Durchgang in der unteren Wand (19) des oberen Gehäuseteils (15) mit dem Innenraum des rohrförmigen, durchsichtigen Mitteilsteils (17) verbunden ist, zum Messen des Drucks im Innern des Gehäuses (6) und zum Herstellen eines trockenen elektrischen Kontakts, der schaltet, wenn der Druck ein vorgegebenes Niveau erreicht, wobei der trockene elektrische Kontakt mit Druckausgangsklemmen (31) im oberen Gehäuse (15) verbunden ist,
- einem Füllstutzen (20), der durch einen abnehmbaren Verschluß (21) verschlossen,und mit dem rohrförmigen, durchsichtigen Mittelteil (17) verbunden ist.

2. Schutzvorrichtung nach Anspruch 1, dadurch gekennzeichnet, daß die Longitudinalstellungen des Detektors (45) im Tauchrohr (1) und des Magneten (23) im ringförmigen Schwimmer (22) so gewählt sind, daß das Niveau des flüssigen Dielektrikums über dem vorgegebenen Niveau ist, wobei der Detektor (45) im Bereich des maximalen Magnetfeldes ist, das durch den Magneten (23) erzeugt wird und sich in Arbeitsstellung befindet, wenn das Niveau'des flüssigen Dielektrikums unterhalb des vorgegebenen Niveaus ist, wobei der Detektor (45) einen Abstand vom Bereich des maximalen Magnetfeldes hat, das durch den Magneten (23) erzeugt wird und sich in zurückgestellter Stellung befindet.

3. Schutzvorrichtung nach Anspruch 1, dadurch gekennzeichnet, daß der ringförmige Schwimmer (22) ferner ein coaxiales Rohr (24) aus Weicheisen trägt, das den Magneten (23) nach unten verlängert und einen Mantel bildet, der den flexiblen Lamellendetektor (45) gegen die transitorischen Magnetfelder schützt, die durch den zu schützenden Transformator oder die zu schützende Induktivität erzeugt werden.

4. Schutzvorrichtung nach einem der Ansprüche 2 oder 3, dadurch gekennzeichnet, daß der Magnet (23) ein ringförmiger Reif aus Ferrit ist.

5. Schutzvorrichtung nach einem der Ansprüche 2 bis 4, dadurch gekennzeichnet, daß der Magnet (23) in den unteren Bereich des ringförmigen Schwimmers (22) eingetaucht ist.

6. Schutzvorrichtung nach einem der Ansprüche 1 bis 5, dadurch gekennzeichnet, daß das Unterteil (3) ein rohrförmiges Teil ist, das einen unteren Randkranz (8) aufweist, der für eine Abstützung in und entlang der oberen Ausrichtöffnung (7) des Gehäuses (6) vorgesehen ist, und das einen oberen Randkranz (12) aufweist, der den unteren Rand (18) des rohrförmigen, durchsichtigen Mittelteils (17) aufnimmt.

7. Schutzvorrichtung nach Anspruch 6, dadurch gekennzeichnet, daß der Durchmesser des oberen Randkranzes (12) und des rohrförmigen, durchsichtigen Mittelteils (17) größer als der der oberen Ausrichtöffnung (7) des Gehäuses (6) ist.

8. Schutzvorrichtung nach einem der Ansprüche 1 bis 7, dadurch gekennzeichnet, daß sie zwei Temperaturschwellwertaufnehmer (25, 26) aufweist, die zwei trockene elektrische Kontakte ergeben, die bei zwei unterschiedlichen Temperaturschwellen schalten.

9. Schutzvorrichtung nach einem der Ansprüche 1 bis 8, dadurch gekennzeichnet, daß das obere Gehäuse (15) ein Unterteil (151) aufweist, das mit dem rohrförmigen, durchsichtigen Mittelteil (17) zusammen eine Einheit bildet, und ein Oberteil (152), das einen abnehmbaren Deckel bildet.

10. Schutzvorrichtung nach einem der Ansprüche 1 bis 9, dadurch gekennzeichnet, daß :
- die Druckschwellwertaufnehmer (28) und die Temperaturschwellwertaufnehmer (25, 26) durch Einstellelemente einstellbar sind, die in einer visuell überblickbaren Position angeordnet sind,
- das obere Gehäuse (15) durchsichtig ist, wobei es das Äußere der in einer visuell überblickbaren Position angeordneten Einstellelemente erkennen läßt.

11. Schutzvorrichtung nach einem der Ansprüche 1 bis 10, dadurch gekennzeichnet, daß der Verschluß (21) mit einem Entlüftungsventil (30) versehen ist, das den Austritt eventuell vorhandenen Gases gestattet.

## Claims

1. Protection device, for a liquid dielectric transformer or inductor enclosed in a hermetically sealed casing (6) provided with a top adaptation orifice (7), including :
- a descending tube (1) with a closed bottom end (2),
- a base (3) shaped to be fixed to the casing (6) around the top adaptation orifice (7), with a central tunnel (4) providing a passage for the liquid dielectric and the descending tube (1),
- a top box (15), adapted to receive in sealed fashion and to hold the open top portion (16) of the descending tube (1),
- between the top box (15) and the base (3), a transparent tubular intermediate part (17), allowing the elements that it contains to be seen from all around its perimeter, and connected in sealed fashion to the perimeter of the base (3) and to the top box (15),
- an annular float (22) carrying at least one magnet (23), mounted around and to slide on the descending tube (1) inside the transparent tubular intermediate part (17),
- at least one leaf spring detector (45) responsive to the magnetic field of the magnet or magnets (23), housed in the descending tube (1) in a fixed intermediate position in the transparent tubular intermediate part (17), making a dry electrical contact which changes state if the float (22) reaches a predetermined level, the dry electrical contact being connected to level output terminals (31) in the top box (15),
- a least one threshold-type temperature sensor (25, 26), the bulb at the end of which is inserted in the bottom end (2) of the descending tube (1) and making a dry electrical contact which changes state if the temperature detected reaches a predetermined temperature threshold, the dry electrical contact being connected to temperature output terminals (34, 35) in the top box (15),
- at least one threshold-type pressure sensor (28), housed in the top box (15) and connected via a passage in the bottom wall (19) of the top box (15) to the interior space of the transparent tubular intermediate part (17) to sense the pressure inside the casing (6) and to make a dry electrical contact which changes state if said pressure reaches a predetermined level, the dry electrical contact being connected to pressure output terminals (31) in the top box (15),
- a filler tube (20) closed by a removable plug (21), and connected to the transparent tubular intermediate part (17).

2. Protection device according to claim 1, characterized in that the longitudinal positions of the detector (45) in the descending tube (1) and the magnet (23) in the annular float (22) are chosen so that, if the liquid dielectric level is higher than said predetermined level, the detector (45) is inside the area of the maximum magnetic field created by the magnet (23) and is in an operated configuration, and if the liquid dielectric level is lower than said predetermined level, the detector (45) is outside the area of the maximum magnetic field created by the magnet (23) and is in an unoperated configuration.

3. Protection device according to claim 1, characterized in that the annular float (22) also carries a coaxial mild steel tube (24), extending the magnet (23) downwards and forming a cage protecting the leaf spring detector (45) from transient magnetic fields produced by the transformer or the inductor to be protected.

4. Protection device according to either claim 2 or 3, characterized in that the magnet (23) is an annular ferrite ring.

5. Protection device according to any of claims 2 to 4, characterized in that the magnet (23) is embedded in the lower area of the annular float (22).

6. Protection device according to any of claims 1 to 5, characterized in that the base (3) is a tubular part with a peripheral bottom ring (8) conformed to bear in and around the top adaptation orifice (7) of the casing (6), and with a peripheral top ring (12) receiving the bottom edge (18) of the transparent tubular intermediate part (17).

7. Protection device according to claim 6, characterized in that the diameter of the top peripheral ring (12) and of the transparent tubular intermediate part (17) is larger than that of the top adaptation orifice (7) of the casing (6).

8. Protection device according to any of claims 1 to 7, characterized in that it includes two threshold-type temperature sensors (25, 26) providing two dry electrical contacts which change state at two different temperature thresholds.

9. Protection device according to any of claims 1 to 8, characterized in that the top box (15) has a bottom portion (151) forming a one-piece assembly with the transparent tubular intermediate part (17), and a removable top part (152) forming a lid.

10. Protection device according to any of claims 1 to 9, characterized in that :
- the threshold-type pressure sensor (28) and the threshold-type temperature sensors (25, 26) are adjustable by means of adjustment elements whose position can be identified visually,
- the top box (15) is transparent, allowing the identifiable position adjustment elements to be seen from the outside.

11. Protection device according to any of claims 1 to 10, characterized in that the plug (21) is equipped with a purge-type valve (30) for sampling gas if required.
